# EUROPÄISCHE PATENTSCHRIFT

(11) **EP 1 688 701 B1**
(45) Veröffentlichungstag und Bekanntmachung des Hinweises auf die Patenterteilung: **21.11.2007**
(21) Anmeldenummer: 06001924.7
(22) Anmeldetag: 31.01.2006
(51) Int. Cl.: F42B 12/48

(54) **Schwimmfähiger Nebeltopf**
Buoyant smoke pot
Charge fumigène flottante

(30) Priorität: 03.02.2005 DE 102005004935
(43) Veröffentlichungstag der Anmeldung: 09.08.2006
(73) Patentinhaber: Diehl BGT Defence GmbH & Co.KG, 88662 Überlingen (DE)
(72) Erfinder: Sibum, Klaus, 66620 Nonnweiler (DE); Schneider, Josef, Dr., 67281 Kirchheim (DE); Koch, Ernst-Christian, Dr., 67657 Kaiserslautern (DE)
(74) Vertreter: Diehl Patentabteilung

(56) Entgegenhaltungen:
- EP-A- 0 653 605
- DE-C- 705 850
- ES-A- 2 179 723
- GB-A- 179 076
- GB-A- 1 140 063
- GB-A- 1 529 263
- US-A- 2 119 697
- US-A- 2 689 963
- US-A- 3 726 226

## Beschreibung

Die Erfindung betrifft einen schwimmfähigen Nebeltopf gemäß dem Oberbegriff des Anspruches 1.

Ein derartiger Nebeltopf ist aus der GB 1,140,063 A bekannt.

Aus der ES 2 179 723 A ist bekannt, dass bei Marineanwendung von Nebeltöpfen ein Nebelerzeugerkörper aus einer Anzahl gleichmäßig verteilt angeordneter Säulenelemente gebildet sein kann. Dabei können die Säulenelemente aus einer Anzahl übereinander gestapelter Nebeltablettenringe aus pyrotechnischem Material, welche in einem Rohr angeordnet sind, bestehen.

Aus der US 2,689,963 A ist die Verwendung einer Auftriebsmasse bekannt, um eine stabile Schwimmposition bei einem schwimmfähigen Nebelkörper zu gewährleisten.

Der Erfindung liegt die Aufgabe zugrunde, einen Nebeltopf zu schaffen, der schwimmfähig ist, und der auch nach einem vorübergehenden Untertauchen unter die Wasseroberfläche und dem Wiederauftauchen weiterhin seine volle Nebelleistung bringt.

Diese Aufgabe wird erfindungsgemäß durch die Merkmale des Anspruches 1 gelöst. Bevorzugte Aus- bzw. Weiterbildungen des erfindungsgemäßen schwimmfähigen Nebeltopfes sind in den Unteransprüchen gekennzeichnet.

Der erfindungsgemäße Nebeltopf weist den Vorteil auf, dass er im Schwimmzustand eine stabile Schwimmposition einnimmt, so dass er dazu in der Lage ist, jederzeit die volle Nebelleistung zu erbringen. Er erlischt auch während eines vorübergehenden Unterauchens unter die Wasseroberfläche nicht. Durch die spezielle Anordnung der die Nebelerzeugerkörper bildenden Säulenelemente ist der erfindungsgemäße Nebeltopf so stabil, dass die Widerstandsfähigkeit gegen Umwelteinflüsse, wie mechanische Einflüsse durch Vibration, Stoß, Fall, sowie gegen Temperatur- und Feuchtigkeitseinflüsse usw. signifikant erhöht ist.

Das erfindungsgemäße Prinzip kann auch bei Artillerieraketen wie LAR, MLRS oder dergleichen angewandt werden.

Weitere Einzelheiten, Merkmale und Vorteile ergeben sich aus der nachfolgenden Beschreibung eines in der Zeichnung dargestellten Ausführungsbeispieles des erfindungsgemäßen schwimmfähigen, d.h. stabil schwimmenden Nebeltopfes.

Es zeigen.
- Figur 1: eine perspektivische Ansicht des Nebeltopfes in Blickrichtung von schräg oben,
- Figur 2: eine Draufsicht auf den Nebeltopf gemäß Figur 1, und
- Figur 3: schematisch eine Längsschnittdarstellung des Nebeltopfes gemäß den Figuren 1 und 2.

Figur 1 zeigt einen schwimmfähigen, d.h. stabil schwimmenden, Nebeltopf 10 insbesondere zur Tarnnebelerzeugung. Der Nebeltopf 10 weist einen Gehäusebecher 12 mit einem Becherboden 14 und einem vom Becherboden 14 wegstehenden Bechermantel 16 auf. Der Gehäusebecher 12 ist an seinem vom Becherboden 14 entfernten Oberende durch einen Deckel 18, mittels einer Verschlusseinrichtung 20, wasserdicht verschlossen. Die Verschlusseinrichtung 20 ist als Fassband 22 mit einer Spannbügeleinrichtung 24 ausgebildet.

Der Nebeltopf 10 weist eine Anzündeinrichtung 26 auf, die an einer zentralen Einsenkung 28 angebracht ist, die im Deckel 18 ausgebildet ist. Die Anzündeinrichtung 26 ist von einem an sich bekannten Handgranatenzünder gebildet.

Der Deckel 18 ist mit Löchern 30 ausgebildet, die im ungebrauchten Originalzustand des Nebeltopfes 10 mit aufreißbaren Verschlusselementen 32 wasserdicht verschlossen sind. Die Verschlusselemente 32 sind von Folienelementen 34 gebildet.

Am Oberrand 36 des Gehäusebechers 12 des Nebeltopfes 10 ist ein Griffbügel 38 befestigt.

Figur 2 verdeutlicht den Nebeltopf 10 in einer Ansicht von oben, wobei gleiche Einzelheiten in Figur 2 mit denselben Bezugsziffern wie in Figur 1 bezeichnet sind, so dass es sich erübrigt, in Verbindung mit Figur 2 alle diese Einzelheiten noch einmal detailliert zu beschreiben.

Figur 3 verdeutlicht den Nebeltopf 10 schematisch in einer Längsschnittdarstellung. Im Gehäusebecher 12 sind Nebelerzeugerkörper 40 angeordnet, die durch die Anzündeinrichtung 26 anzündbar sind, um einen Tarnnebel zu erzeugen.

Im Gehäusebecher 12 ist am Becherboden 14 ein Trimmgewicht 42 vorgesehen. Durch das Trimmgewicht 42 ergibt sich im Wasser jederzeit eine stabile Schwimmlage des Nebeltopfes 10.

Die Nebelerzeugerkörper 40 sind von Säulenelementen 44 gebildet, die auf dem Trimmgewicht 42 stehend im Gehäusebecher 12 angeordnet sind. Die Säulenelemente 44 weisen jeweils eine Anzahl übereinander gestapelte Nebeltablettenringe 46 aus pyrotechnischem, nebelerzeugendem Material auf. Die Nebeltablettenringe 46 des jeweiligen Säulenelementes 44 sind in einem Rohr 48 angeordnet. Das jeweilige Rohr 48 ist unterseitig mittels eines Verschlusselementes 50 verschlossen.

Im Gehäusebecher 12 des Nebeltopfes 10 ist ein zentrales Säulenelement 44 angeordnet, und um das zentrale Säulenelement 44 herum sind konzentrisch, gleichmäßig verteilt eine Anzahl Nebelsäulenelemente 44 vorgesehen. Bei dem in der Zeichnung dargestellten Ausführungsbeispiel des Nebeltopfes 10 sind um das zentrale Säulenelement 44 herum gleichmäßig verteilt vier Randsäulenelemente 44 vorgesehen.

Das zentrale Säulenelemente 44 weist oberseitig einen Nebeltablettenring 52 mit reduziertem Innen- und Außendurchmesser auf, in den die Anzündeinrichtung 26 mit einem pyrotechnischen Verzögerungselement 54 hineinragt. Auf dem zentralen oberseitigen Nebeltablettenring 52 reduzierten Innen- und Außendurchmessers und auf den oberseitigen Nebeltabletteringen 46 der Randsäulenelemente 44 liegt ein Überbrückungs-Nebeltablettenring 56 auf, um alle Säulenelemente 44 gleichzeitig anzuzünden, wenn die Anzündeinrichtung 26 aktiviert wird.

Der im Gehäusebecher 12 von den Nebelerzeuger-Säulenelementen 44 freibleibende Raum ist mit einer Auftriebmasse gefüllt, die von einem Kunststoffschaum gebildet ist. Die Auftriebmasse 58 wird bis zur Oberseite 60 des Überbrückungs-Nebeltablettenringes 56 in den mit den Säulenelementen 44 bestückten Gehäusebecher 12 eingefüllt. Die Oberfläche der Auftriebmasse 58 ist mit der Bezugsziffer 62 bezeichnet.

Das Trimmgewicht 42 ist von einer Metallplatte 64 gebildet, die an ihrem Außenrand mit umlaufenden Rillen 66 ausgebildet ist, in die ein Abschnitt des vom Becherboden 14 wegstehenden Bechermantels 16 formschlüssig hineinsteht, um das Trimmgewicht 42 im Gehäusebecher zu fixieren.

Gleiche Einzelheiten sind in Figur 3 mit denselben Bezugsziffern wie in den Figuren 1 und 2 bezeichnet, so dass es sich erübrigt, in Verbindung mit Figur 3 alle diese Einzelheiten noch einmal detailliert zu beschreiben.

### Bezugsziffernliste:

- 10: Nebeltopf
- 12: Gehäusebecher (von 10)
- 14: Becherboden (von 12)
- 16: Bechermantel (von 12)
- 18: Deckel (für 12)
- 20: Verschlusseinrichtung (für 12 und 18)
- 22: Fassband (von 20)
- 24: Spannbügeleinrichtung (an 22)
- 26: Anzündeinrichtung (von 10 für 44 bzw. 52, 56)
- 28: zentrale Einsenkung (in 18)
- 30: Löcher (in 18)
- 32: aufreißbares Verschlusselemente (an 30)
- 34: Folienelement (von 32)
- 36: Oberrand (von 12)
- 38: Griffbügel (von 10 an 36)
- 40: Nebelerzeugerkörper (in 12)
- 42: Trimmgewicht (in 12 auf 14)
- 44: Säulenelement (von 40)
- 46: Nebeltablettenring (von 44)
- 48: Rohr (für 46)
- 50: Verschlusselement (von 48)
- 52: Nebeltablettenring (bei 44)
- 54: pyrotechnisches Verzögerungselement (von 26)
- 56: Überbrückungs-Nebeltablettenring (zwischen 52 und 46)
- 58: Auftriebmasse (in 12 zwischen 44)
- 60: Oberseite (von 56)
- 62: Oberfläche (von 58)
- 64: Metallplatte (von 42)
- 66: umlaufende Rille (in 64)

## Patentansprüche

1. Schwimmfähiger Nebeltopf, mit einem Gehäusebecher (12), der durch einen Deckel (18) mittels einer Verschlusseinrichtung (20) wasserdicht verschlossen ist, wobei im Gehäusebecher (12) ein durch eine Anzündeinrichtung (26) anzündbarer Nebelerzeugerkörper (40) aus pyrotechnischem Material angeordnet ist,
wobei am Becherboden (14) des Gehäusebechers (12) ein Trimmgewicht (42) vorgesehen ist, wobei im Gehäusebecher (12) ein den Nebelerzeugerkörper (40) bildendes Säulenelement (44), auf dem Trimmgewicht (42) stehend, angeordnet ist, wobei der im Gehäusebecher (12) von den Nebelerzeuger-Säulenelementen (44) freibleibende Raum mit einer Auftriebmasse (58) gefüllt ist, wobei zwischen dem Deckel (18) und der Oberfläche des Nebelerzeuger-Säulenelements (44) ein Luftvolumen vorhanden ist, und wobei der Deckel (18) mit Löchern (30) ausgebildet ist, die im ungebrauchten Originalzustand des Nebeltopfes (10) mit aufreißbaren Verschlusselementen (50) wasserdicht verschlossen sind,
**dadurch gekennzeichnet,**
**dass** der Nebelerzeugerkörper (40) aus einer Anzahl gleichmäßig verteilt angeordneter Säulenelemente (44) gebildet ist, dass sich das Luftvolumen zwischen dem Deckel (18) und der Oberfläche (62) der Auftriebmasse (58) befindet, dass im Gehäusebecher (12) ein zentrales Säulenelement (44) und um das zentrale Säulenelement (44) herum konzentrisch, gleichmäßig verteilt eine Anzahl Randsäulenelemente (44) vorgesehen sind, dass das zentrale Säulenelement (44) oberseitig einen Nebeltablettenring (52) mit reduziertem Innen- und Außendurchmesser aufweist, in den die Anzündeinrichtung (26) mit einem pyrotechnischen Verzögerungselement (54) hineinragt, und dass auf dem zentralen oberseitigen Nebeltablettenring (52) reduzierten Innen- und Außendurchmessers und auf den oberseitigen Nebeltablettenringen (46) der Randsäulenelemente (44) ein Überbrückungs-Nebeltablettenring (56) aufliegt.

2. Schwimmfähiger Nebeltopf nach Anspruch 1,
**dadurch gekennzeichnet,**
**dass** das Trimmgewicht (42) von einer Metallplatte (64) gebildet ist, die im Gehäusebecher (12) fixiert ist.

3. Schwimmfähiger Nebeltopf nach Anspruch 2,
**dadurch gekennzeichnet,**
**dass** die Metallplatte (64) an ihrem Außenrand mit mindestens einer umlaufenden Rille (66) ausgebildet ist, in die ein Abschnitt des vom Becherboden (14) wegstehenden Bechermantels (16) formschlüssig hineinsteht.

4. Schwimmfähiger Nebeltopf nach Anspruch 1,
**dadurch gekennzeichnet,**
**dass** das jeweilige Säulenelement (44) eine Anzahl übereinander gestapelte Nebeltablettenringe (46) aus pyrotechnischem Material aufweist, die in einem Rohr (48) angeordnet sind.

5. Schwimmfähiger Nebeltopf nach Anspruch 4,
**dadurch gekennzeichnet,**
**dass** das jeweilige Rohr (48) aus einem Pappematerial besteht.

6. Schwimmfähiger Nebeltopf nach Anspruch 4,
**dadurch gekennzeichnet,**
**dass** das jeweilige Rohr (48) unterseitig durch ein Verschlusselement (50) verschlossen ist.

7. Schwimmfähiger Nebeltopf nach Anspruch 1,
**dadurch gekennzeichnet,**
**dass** die Randsäulenelemente (44) jeweils gleich ausgebildete Nebeltablettenringe (46) aufweisen.

8. Schwimmfähiger Nebeltopf nach Anspruch 1,
**dadurch gekennzeichnet,**
**dass** der von den Nebelerzeuger-Säulenelementen (44) freie Raum im Gehäusebecher (12) bis zur Oberseite (60) des Überbrückungs-Nebeltablettenringes (56) mit der Auftriebmasse (58) gefüllt ist.

9. Schwimmfähiger Nebeltopf nach Anspruch 8,
**dadurch gekennzeichnet,**
**dass** die Auftriebmasse (58) von einem Kunststoffschaum gebildet ist.

10. Schwimmfähiger Nebeltopf nach Anspruch 1,
**dadurch gekennzeichnet,**
**dass** die Anzündeinrichtung (26) von einem Handgranatenzünder gebildet ist, der an einer im Deckel (18) ausgebildeten zentralen Einsenkung (28) angebracht ist.

11. Schwimmfähiger Nebeltopf nach Anspruch 1,
**dadurch gekennzeichnet,**
**dass** die im Deckel (18) ausgebildeten Löcher (30) mit den Randsäulenelementen (44) axial fluchtend vorgesehen sind, und dass die Verschlusselemente (50) für die Löcher (30) von aufreißbaren Folienelemente (34) gebildet sind.

## Claims

1. Floatable smoke pot, comprising a housing can (12) which is closed off by a lid (18) in a watertight manner by means of a sealing device (20), wherein in the housing can (12) there is disposed a smoke generator body (40), made of pyrotechnic material, which is ignitable by an igniting device (26), wherein on the can bottom (14) of the housing can (12) a trim weight (42) is provided, wherein in the housing can (12), standing on the trim weight (42), there is disposed a column element (44), forming the smoke generator body (40), wherein the space which in the housing can (12) remains free from the smoke generator column element (44) is filled with a buoyancy mass (58), wherein between the lid (18) and the surface of the smoke generator column element (44) an air volume is present, and wherein the lid (18) is configured with holes (30), which, in the unused original state of the smoke pot (10), are closed off in a watertight manner with tear-off sealing elements (50),
**characterized in that** the smoke generator body (40) is formed from a number of evenly distributed column elements (44), **in that** the air volume is located between the lid (18) and the surface (62) of the buoyancy mass (58), **in that** in the housing can (12) there are provided a central column element (44) and, disposed in concentric, evenly distributed arrangement around the central column element (44), a number of marginal column elements (44), **in that** the central column element (44) has on the top side a smoke tablet ring (52) of reduced internal and external diameter, into which the igniting device (26) juts with a pyrotechnic delay element (54), and **in that** on the central top-side smoke tablet ring (52) of reduced internal and external diameter and on the top-side smoke tablet rings (46) of the marginal column elements (44) rests a bridging smoke tablet ring (56).

2. Floatable smoke pot according to Claim 1, **characterized in that** the trim weight (42) is formed by a metal plate (64) which is fixed in the housing can (12).

3. Floatable smoke pot according to Claim 2, **characterized in that** the metal plate (64) is configured on its outer rim with at least one circumferential groove (66), into which a portion of the can casing (16) standing apart from the can bottom (14) positively engages.

4. Floatable smoke pot according to Claim 1, **characterized in that** the respective column element (44) has a number of smoke tablet rings (46) made of pyrotechnical material, which are stacked one above the other and are disposed in a tube (48).

5. Floatable smoke pot according to Claim 4, **characterized in that** the respective tube (48) consists of a board material.

6. Floatable smoke pot according to Claim 4, **characterized in that** the respective tube (48) is closed off on the bottom side by a sealing element (50).

7. Floatable smoke pot according to Claim 1, **characterized in that** the marginal column elements (44) respectively have identically configured smoke tablet rings (46).

8. Floatable smoke pot according to Claim 1, **characterized in that** the space in the housing can (12) which is free from the smoke generator column elements (44) is filled up to the top side (60) of the bridging smoke tablet ring (56) with the buoyancy mass (58).

9. Floatable smoke pot according to Claim 8, **characterized in that** the buoyancy mass (58) is formed by a plastics foam.

10. Floatable smoke pot according to Claim 1, **characterized in that** the igniting device (26) is formed by a hand grenade igniter, which is fitted to a central depression (28) configured in the lid (18).

11. Floatable smoke pot according to Claim 1, **characterized in that** the holes (30) configured in the lid (18) are provided in axial alignment with the marginal column elements (44), and **in that** the sealing elements (50) for the holes (30) are formed by tear-off film elements (34).

## Revendications

1. Pot fumigène flottant qui présente un godet de boîtier (12) fermé de manière étanche à l'eau par un couvercle (18) au moyen d'un dispositif de fermeture (20), un corps fumigène (40) en matériau pyrotechnique apte à être allumé par un dispositif d'allumage (26) étant disposé dans le godet de boîtier (12),
un poids d'assiette (42) étant prévu sur le fond (14) du pot du godet de boîtier (12), un élément en colonne (44) qui forme le corps fumigène (40) étant disposé dans le godet de boîtier (12) debout sur le poids d'assiette (42), l'espace non occupé par les éléments fumigènes en colonne (44) dans le godet de boîtier (12) étant rempli par une pâte de sustentation (58), un volume d'air étant présent entre le couvercle (18) et la surface de l'élément fumigène en colonne (44) et le couvercle (18) étant configuré avec des trous (30) qui sont fermés de manière étanche par des éléments déchirables de fermeture (50) lorsque le godet de boîtier (10) est à l'état initial non utilisé,
**caractérisé en ce que**
le corps fumigène (40) est formé de plusieurs éléments en colonne (44) répartis de manière régulière, **en ce que** le volume d'air est situé entre le couvercle (18) et la surface (62) de la pâte de sustentation (58), **en ce qu'**un élément central en colonne (44) et plusieurs éléments de bordure en colonne (44) répartis de manière régulière et concentriquement autour de l'élément central en colonne (44) sont prévus dans le godet de boîtier (12), **en ce que** sur son côté supérieur, l'élément central en colonne (44) présente un anneau (52) en comprimé fumigène dont le diamètre intérieur et le diamètre extérieur sont réduits et dans lequel le dispositif d'allumage (26) s'enfonce par un élément pyrotechnique de retardement (54), et **en ce qu'**un anneau de liaison (56) en comprimé fumigène est placé sur l'anneau central supérieur (52) de comprimé fumigène de diamètre intérieur et de diamètre extérieur réduits et sur les anneaux supérieurs (46) en comprimé fumigène des éléments de bordure en colonne (44).

2. Pot fumigène flottant selon la revendication 1, **caractérisé en ce que** le poids d'assiette (42) est formé d'une plaque métallique (64) fixée dans le godet de boîtier (12).

3. Pot fumigène flottant selon la revendication 2, **caractérisé en ce que** la plaque métallique (64) présente sur son bord extérieur au moins une rainure périphérique (66) dans laquelle une partie de l'enveloppe de godet (16) qui déborde du fond du godet (14) s'enfonce en correspondance géométrique.

4. Pot fumigène flottant selon la revendication 1, **caractérisé en ce que** chaque élément en colonne (44) présente plusieurs anneaux (46) en comprimé fumigène en matériau pyrotechnique empilés les uns au-dessus des autres dans un tube (48).

5. Pot fumigène flottant selon la revendication 4, **caractérisé en ce que** chaque tube (48) est constitué d'un matériau de carton.

6. Pot fumigène flottant selon la revendication 4, **caractérisé en ce que** chaque tube (48) est fermé sur son côté inférieur par un élément de fermeture (50).

7. Pot fumigène flottant selon la revendication 1, **caractérisé en ce que** les éléments de bordure en colonne (44) présentent tous des anneaux (46) en comprimé fumigène de même forme.

8. Pot fumigène flottant selon la revendication 1, **caractérisé en ce que** l'espace non occupé dans le godet de boîtier (12) par les éléments fumigènes en colonne (44) est rempli par la pâte de sustentation (58) jusqu'au côté supérieur (60) de l'anneau de liaison (56) en comprimé fumigène.

9. Pot fumigène flottant selon la revendication 8, **caractérisé en ce que** la pâte de sustentation (58) est formée d'une mousse de matière synthétique.

10. Pot fumigène flottant selon la revendication 1, **caractérisé en ce que** le dispositif d'allumage (26) est formé par une amorce de grenade à main installée dans un creux central (28) formé dans le couvercle (18).

11. Pot fumigène flottant selon la revendication 1, **caractérisé en ce que** des trous (30) formés dans le couvercle (18) sont alignés axialement sur les éléments de bordure en colonne (44) et **en ce que** les éléments de fermeture (50) des trous (30) sont formés d'éléments déchirables en feuille (34).
